# EUROPÄISCHE PATENTSCHRIFT

(11) **EP 2 694 761 B1**
(45) Veröffentlichungstag und Bekanntmachung des Hinweises auf die Patenterteilung: **11.01.2017**
(21) Anmeldenummer: 12708494.5
(22) Anmeldetag: 25.02.2012
(51) Int. Cl.: E05B 1/00, E05B 63/00

(54) **SCHWENKHEBELBETÄTIGUNG**
PIVOT LEVER ACTUATION UNIT
ACTIONNEMENT À LEVIER OSCILLANT

(30) Priorität: 06.04.2011 DE 202011004951 U
(43) Veröffentlichungstag der Anmeldung: 12.02.2014
(73) Patentinhaber: DIRAK Dieter Ramsauer Konstruktionselemente GmbH, 58256 Ennepetal (DE)
(72) Erfinder: GOTTSCHLING, Reinhard, 45289 Essen (DE); SCHULTE, Markus, 58256 Ennepetal (DE); KOCH, Sebastian, 42111 Wuppertal (DE)
(74) Vertreter: Stratmann, Ernst
(86) Internationale Anmeldenummer: PCT/EP2012/000822
(87) Internationale Veröffentlichungsnummer: WO 2012/136292

(56) Entgegenhaltungen:
- EP-A2- 1 213 417
- EP-A2- 2 037 061
- WO-A1-2009/158181
- DE-A1- 10 049 085
- DE-A1- 19 652 348
- DE-A1-102004 013 369
- FR-A1- 2 728 614

## Beschreibung

### Hintergrund der Erfindung

Die Erfindung betrifft eine Schwenkhebelbetätigung, umfassend einen aus einer Mulde ausklappbaren und dann verschwenkbaren Betätigungsgriff.

### Stand der Technik

Eine derartige Schwenkhebelbetätigung ist beispielsweise aus der DE 20 2006 007 700 U1 bereits bekannt.

Der Betätigungsgriff kann beispielsweise über eine Zahnstange eine Verriegelungsstange antreiben, oder mit einem aufgesetzten Vorreiber einen Vorreiberverschluss bilden.

Eine Schwenkhebelbetätigung, umfassend einen aus einer Mulde ausklappbaren und dann verschwenkbaren Betätigungsgriff gemäß dem Oberbegriff des Anspruchs 1 ist zum Beispiel aus DE 100 49 085 A1 bekannt.

### Aufgabe der Erfindung

Aufgabe der Erfindung ist es, die bekannte Schwenkhebelbetätigung weiter auszugestalten und noch vielseitiger zu machen.

### Lösungswege

Gelöst wird die Aufgabe durch eine Schwenkhebelbetätigung gemäß Anspruch 1, wobei die Betätigung einen modularen Aufbau hat, der einen Austausch von bestimmten äußeren Bestandteilen erlaubt, wie auch einen flexiblen Neuaufbau ermöglicht.

So kann die Betätigung an den Muldenenden Klappfenster mit austauschbarem Sichtfeld aufweisen. Diese Muldenenden sind austauschbar und können z. B. durch ein aufklappbares hinterleuchtetes Logofeld ersetzt werden.

Die Muldenenden können als LCD-Bildschirm ausgestaltet sein.

Außerdem können die Muldenenden als tauschbares Cover oder Hülle zwecks modularer Einbindung von zusätzlichen Komponenten ausgestalte sein, wie Fingerprintreader, Tastaturfeld, Iriserkennung.

Andererseits können an den Muldenenden mehrfarbige und wahlweise blinkende und nicht-blinkende LED's vorgesehen sein.

Insbesondere können die Muldenenden als Lieferant von Informationen dienen, die den Zustand einer Anzahl von Hardwareeinrichtungen wiedergeben.

### Kurze Beschreibung der Zeichnungen

Die Erfindung wird nachfolgend anhand von Ausführungsbeispielen näher erläutert, die in den Zeichnungen dargestellt sind.

Es zeigt:
- Fig. 1A: in einzelnen Bestandteilen eine erfindungsgemäße Schwenkhebelbetätigung;
- Fig. 1B: eine weitere Form;
- Fig. 2: eine zusammengebaute Betätigung gemäß der Fig. 1A;
- Fig. 3A und 3B: eine Hinterseite der in Fig. 2 dargestellten Betätigung;
- Fig. 4A: die Betätigung mit ausgeklapptem Handhebel;
- Fig. 4B: die Betätigung gemäß der Erfindung mit ausgeklapptem und verschwenktem Handhebei;
- Fig. 5A: in einer Draufsicht die Betätigung gemäß Fig. 4A und 4B bei eingeklapptem Griff;
- Fig. 5B: einen axialen Schnitt durch die Anordnung gemäß Fig. 5A;
- Fig. 6A und 6B: eine Ansicht von oben bzw. eine Schnittansicht der Schwenkhebelbetätigung, bei ausgeklapptem Hebel;
- Fig. 7A und 7B: gleiche Anordnung wie Fig. 6A und 6B, aber mit ausgeklapptem und verschwenktem Hebel;
- Fig. 8A und 8B: eine Betätigung mit und ohne Cover;
- Fig. 9: eine Betätigung, mit der ein Vorreiber oder eine Doppelstange antreibbar ist;
- Fig. 10 bis 12: in verschiedenen Ansichten vergrößert das eine (untere) Ende der Mulde.

### Detaillierte Beschreibung der Erfindung

In Fig. 1A ist eine Betätigung 10 mit Mulde 12, mit Adapterteil 14 und Fußteil 16 und darin ein Schlitz 44 erkennbar. Durch diesen Schlitz 44 ragt ein Ansatz 45 des Schlittens 42 hindurch und wird zum Antrieb eine Verschlussstange herangezogen werden. Alternativ kann das Ritzel 38 mit einem Ritzel 138 verkuppelt werden, um eine Welle 18 anzutreiben, die z. B. eine Vorreiberzunge 28 trägt. Die Welle 18 oder 118 kann durch die Öffnung 48 ragen.

Die in den Fig. 1A und 1B dargestellten beiden Ausführungsformen ermöglichen den Antrieb von Drehverschlüssen, wie Vorreiber, Fig. 1A sowie den Antrieb von Verschlussstangen, also axial verschiebliche Stangen zum Verriegeln und zum Lösen, Fig. 1B, Vorreiber und Stangen nicht dargestellt.

Während Fig. 1A eine Ausführungsform darstellt, die einen Drehantrieb hat, siehe das Ritzel 38, ist Fig. 1B für einen schlittenförmigen Antrieb mit Zahnstange 42 gemacht.

Fig. 7A und 7B schaltet einen in Fig. 9 dargestellten Schloßkasten zur Lagerung der Antriebswelle 218 ein, wobei zunächst (Fig. 1A, 1B) das Ritzel 38 in den Durchbruch 36 auf die Mulde aufgeschraubt wird, siehe Fig. 1A, wozu die Schrauben 34 vorgesehen sind. Anschließend kann dann das Fußteil 16 aufgeschraubt werden, wozu die Schrauben 35 vorgesehen sind.

Die in Fig. 1A bzw. 1 B dargestellte Ausführungsform der Mulde ist mit einer Klappe 52 ausgestattet, mit einem austauschbaren Sichtfeld. Es kann sich auch um ein hinterleuchtetes Logofeld handeln. Alternativ können an den Muldenenden ein LCD-Bildschirm hinter dem Fenster vorgesehen sein.

Gemäß einer noch anderen Alternative können die Muldenenden als tauschbare Abdeckung oder Hülle zwecks modularer Einbindung von zusätzlichen Komponenten ausgestaltet sein, wie Fingerprintreader, Tastaturfeld oder Iriserkennung.

Manchmal können an den Muldenenden mehrfarbige und wahlweise blinkende und nicht blinkende LED's vorgesehen sein, eine LED (lichtemittierende Diode) ist beispielsweise bei 74 in Fig. 6B zu erkennen.

Der in Fig. 4A erkennbare Kasten 54 zeigt in einer schrägen Ansicht das Muldenteil 12 mit angehobenem Handgriff 46, der zuvor von einem Haken 56 freigegeben worden ist, siehe auch Fig. 7B. Das Bauteil 50 ist Teil eines Schlittens 50, der über einen Hubmagneten 58 frei gegeben werden kann. Der Handhebel 46 ist im Querschnitt U-förmig, wobei die U-Beine links und rechts von einem Kasten 54 zu liegen kommen, wenn der Handgriff 46 eingeschwenkt ist. Beim Einschwenken arretiert sich automatisch der Handhebel 46 durch Einführen im Bauteil 50.

Wie die Fig. 4A und 4B erkennen lassen, lässt sich der Handhebel 46 nur einklappen, wenn er sich in Ausrichtung bezüglich der Mulde 12 befindet. Sichergestellt wird dies dadurch, dass nur in dieser Stellung ein Ansatz 60 des Handhebels 46 in eine entsprechende Rücksprungfläche 62 eintauchen kann, nicht aber, wenn er wie in Fig. 4B, aus dem Einklapp-Bereich ausgeschwenkt ist.

Ein unautorisiertes Ausklappen und Betätigen des Handhebels wird auch dadurch verhindert, dass die Seitenwände 64 des Handhebels in die Mulde eintauchen und zwischen Muldenwand und Kastenwand 54 zu liegen kommen.

Das in Fig. 1A und 1B erkennbare Adapterteil 14 ist um seine Querachse symmetrisch und erlaubt so ein Umsetzen des Muldenteils um 180 Grad, was bei Änderung der Anschlagseinrichtung einer Schaltschranktür sinnvoll ist.

Der Schwenkhebel ist an einer Welle 18 angelenkt, wie beispielsweise in Fig. 9 dargestellt. Diese Welle 18, 118 besitzt am Wellenende eine Bohrung 20 zum Anlenken des Hebels 22, am anderen Ende der Welle 18 befindet sich ein Vierkant und ein Schraubgewinde 24, 26, welcher Vierkant 24 einen Vorreiber 28 aufnimmt, festgehalten durch das Aufschrauben der Mutter 30 oder einer Sackgewindebohrung für Kopfschraube 130. Die Welle 18 besitzt einen Lagerabschnitt, mit dem sie in einem Lager 32 drehbar, axial unbeweglich, gelagert ist. Das Lager 32 wiederum ist in einem Schloßkasten vorgesehen, das mit zwei Schrauben 34 in einen Durchbruch eingesteckt und festgeschraubt werden kann.

Alternativ kann eine Welle 218 vorgesehen sein, die mit einem Schloßkasten zusammen wirkt, welcher Schloßkasten genau in den Durchbruch 36 passt, siehe Fig. 9.

Aus dem Schloßkasten ragen zwei Verschlussstangen heraus, siehe Fig. 1B bzw. Fig. 9, wo ein Ritzel 238 mit einem Zahnschlitten kämmt. Dieser Zahnschlitten 42 wird durch Ansätze 44 in einen Schlitz geführt.

Fig. 2 zeigt perspektivisch den erfindungsgemäßen Hebelverschluss im eingeklappten Zustand, während Fig. 3A den gleichen Hebelverschluss darstellt, von hinten gesehen, wobei der so zusammengestellt ist, dass er einen Drehverschluss wie Vorreiberverschluss betätigen kann. Dieser Ansatz 44 ist in der Anordnung bei Fig. 3B derart getroffen, dass sich zwei Vorsprungnasen 44 erkennen lassen, die eine Verriegelungsstange mitnehmen und verschieben, die sich auf der anderen Seite der Blechwand befindet, die auch einen Schlitz aufweist, damit dieser Ansatz 44 hindurchreichen kann.

Die Flexibilität in der Anwendung der neuen Schwenkhebelbetätigung ergibt sich auch aus folgendem:
Die Betätigung kann zum Antrieb von einer auf dem Türblatt liegenden Verriegelungsstange dienen, siehe die Anordnung gemäß Fig. 4B.

Es können aber auch hochkant bezüglich der Tiirblattebene angeordnete Verriegelungsstange(n) betrieben werden, indem man die Anordnung der Fig, 9 mit dem Schlosskasten 40 wählt.

Man kann aber auch einen Vorreiber betreiben, z.B. durch Kombination der Fig, 9 mit den Bauteilen 28, 32, oder durch die Anordnung gemäß Fig. 3A, im ersten Fall liegt die Mulde auf dem Türblatt auf, im zweiten Fall die Fußplatte 16.

Durch elektronische Zusatzeinrichtungen vergrößert sich die Vielfalt noch weiter.

### Gewerbliche Anwendbarkeit

Die Erfindung ist im Schaltschrankbau gewerblich anwendbar.

### Bezugszeichenliste:

- 10: Schwenkhebelbetätigung
- 12: Muldenteil
- 14: Adapterteil
- 16: Fussteil
- 18, 118: Welle
- 20: Anlenkung
- 22: Handhebel
- 24: Vierkant
- 26: Gewinde
- 28: Vorreiber
- 30: Mutter
- 32: Lagerteil
- 34: Schraube
- 36: Durchbruch
- 38, 138: Ritzel
- 40: Schlosskasten
- 42: Zahnschlitten
- 44: Ansatz
- 46: Schlitz
- 48: zu einer Rundbohrung erweiteter Schlitz
- 50: Schlitten
- 52: Klappe
- 54: Kasten
- 56: Haken
- 58: Hubmagnet
- 60: Ansatz
- 62: Rücksprung
- 64: Seitenwand
- 66: Notzugang, Taster
- 68: Notstift
- 70: Türblatt
- 72: Kabel
- 74: LED

## Patentansprüche

1. Schwenkhebelbetätigung (10), umfassend ein aus einer Mulde (12) ausklappbaren und dann verschwenkbaren Betätigungsgriff (22) und ein unter der Mulde (12) anschraubbares Adapterteil (14) sowie ein Fußteil (16), **dadurch gekennzeichnet, dass** das Adapterteil (14) und das Fußteil (16) mit einem Schlitz (44) vorgesehen sind, durch welchen Schlitz (44) ein Ansatz (45) hindurchreicht, der zum Antrieb einer Verschlussstange herangezogen wird, welcher Ansatz (45) von einem Schlitten (42) ausgeht, der über ein Ritzel-Zahnstangen-Getriebe bei einer Schwenkbewegung des Handhebels (22) verschoben wird, dass die Betätigung (10) einen modularen Aufbau hat, der einen Austausch von bestimmten äußeren Bestandteilen erlaubt, nämlich einen Antrieb für die Betätigungswelle (18, 118), an der der Betätigungsgriff angelenkt ist und die dadurch eine Verbindung (28) und/oder einen Verschlusskasten nahe des Ritzels und/oder eine Verriegelungsstange hochkant oder flachkant auf dem Türblatt, ebenso einen flexiblen Neuaufbau ermöglicht, dass alternativ die Muldenenden als Klappfenster (52) mit austauschbarem Sichtfeld ausgestattet sind oder dass die Muldenenden als aufklappbares, hinterleuchtetes Logofeld (52) ausgestattet sind oder dass die Muldenenden als LCD-Bildschirm (52) ausgestattet sind, oder dass die Muldenenden als tauschbares Cover oder Hülle zwecks modularer Einbindung von zusätzlichen Komponenten ausgestaltet sind, wie Fingerprintreader, Tastaturfeld, Iriserkennung.

2. Schwenkhebelbetätigung nach Anspruch 1, **dadurch gekennzeichnet, dass** an den Muldenenden mehrfarbige und wahlweise blinkende und nicht-blinkende LED's (74) vorgesehen sind.

3. Schwenkhebelbetätigung nach Anspruch 1 oder 2, **dadurch gekennzeichnet, dass** die Muldenenden als Lieferant von Informationen dienen, die einen Zustand einer Anzahl von Hardwareeinrichtungen wiedergeben.

## Claims

1. A pivot lever actuation unit (10), comprising an actuation handle (22) which can be swung out of a trough (12) and then be pivoted, and an adapter part (14) which can be screwed on under the trough (12), and a base part (16), **characterised in that** the adapter part (14) and the base part (16) is provided with a slot (44), through which slot (44) a projection (45) reaches which is used to drive a locking rod, said projection (45) emerging from a slide (42), which is moved via a rack-and-pinion gear in the event of a pivoting movement of the hand lever (22), **in that** the actuation unit (10) has a modular structure which allows an exchange of certain outer components, namely a drive for the actuation shaft (18, 118) on which the actuation handle is hinged and which as a result enable a connection (28) and/or a lock box close to the rack and/or a locking rod upright or flat on the door leaf, as well as a flexible new structure, **in that** alternatively the trough ends are equipped as a hinged window (52) with an exchangeable field of vision or **in that** the trough ends is provided as a hinged, backlit logo field (52) or **in that** the trough ends is provided as an LCD screen (52), or **in that** the trough ends are configured as an exchangeable cover or casing for the purpose of modular integration of additional components, such as fingerprint readers, a keypad, iris recognition.

2. The pivot lever actuation unit according to Claim 1, **characterised in that** multicoloured and optionally flashing and non-flashing LEDs (74) are provided at the trough ends.

3. The pivot lever actuation unit according to Claim 1 or 2, **characterised in that** the trough ends act as a supplier of information which reflects a state of a number of hardware devices.

## Revendications

1. Actionnement (10) à levier pivotant, comprenant une poignée (22) d'actionnement pouvant être dépliée hors d'un logement (12) puis pivotée et une pièce (14) d'adaptateur pouvant être vissée sous le logement (12) ainsi qu'une base (16), **caractérisé**
**en ce que** la pièce (14) d'adaptateur et la base (16) sont pourvues d'une fente (44), un épaulement (45), qui est utilisé pour l'entraînement d'une tige de verrouillage, passant à travers la fente (44), l'épaulement (45) partant d'un coulisseau (42), qui est déplacé via un entraînement à pignon-crémaillère lors d'un mouvement pivotant du levier (22), en ce que l'actionnement (10) présente un montage modulaire, qui permet un remplacement de composants externes déterminés, notamment un entraînement pour l'arbre (18, 118) d'actionnement, sur lequel la poignée d'actionnement est articulée et qui permet ainsi une liaison (28) et/ou un boîtier de sécurité à proximité du pignon et/ou une tige de verrouillage sur le chant ou sur le plat sur le battant de porte, ainsi qu'une nouvelle construction souple, en ce que, en variante, les extrémités du logement sont conçues comme des fenêtres basculantes (52) pourvues d'une zone de visualisation échangeable ou en ce que les extrémités du logement sont conçues comme un champ de logo (52) pouvant être ouvert, éclairé par l'arrière ou en ce que les extrémités du logement sont conçues comme écran à LCD (52) ou en ce que les extrémités du logement sont conçues comme un couvercle ou coquille changeable en vue d'une intégration modulaire de composants supplémentaires, tel qu'un lecteur d'empreinte digitale, un clavier, un détecteur d'iris.

2. Actionnement à levier pivotant selon la revendication 1, **caractérisé en ce que** des DEL (74) multicolores et clignotants ou non, au choix, sont disposés aux extrémités du logement.

3. Actionnement à levier pivotant selon la revendication 1 ou 2, **caractérisé en ce que** les extrémités de logement servent de donneur d'informations, qui indiquent un état d'un certain nombre d'équipements.
